# EUROPÄISCHE PATENTSCHRIFT

(11) **EP 0 151 650 B1**
(45) Veröffentlichungstag und Bekanntmachung des Hinweises auf die Patenterteilung: **12.10.1988**
(21) Anmeldenummer: 83111456.6
(22) Anmeldetag: 16.11.1983
(51) Int. Cl.: F15B 15/20, F16J 1/00, F03C 1/00

(54) **Kolben-Zylinder-Einheit**
Piston-cylinder assembly
Unité piston-cylindre

(30) Priorität: 25.08.1983 DE 3330670
(43) Veröffentlichungstag der Anmeldung: 21.08.1985
(73) Patentinhaber: Büter, Josef, D-4472 Haren-OT Altenberge (DE); Büter, Heinrich, D-4472 Haren-OT Altenberge (DE)
(72) Erfinder: Büter, Josef, D-4472 Haren-OT Altenberge (DE); Büter, Heinrich, D-4472 Haren-OT Altenberge (DE)
(74) Vertreter: Hoormann, Walter, Dr.-Ing.

(56) Entgegenhaltungen:
- DE-A- 3 233 739
- DE-U- 6 801 286
- GB-A- 1 142 172
- US-A- 2 194 209
- US-A- 3 192 717

## Beschreibung

Die Erfindung betrifft eine Kolben-Zylinder-Einheit nach dem Oberbegriff des Anspruches 1, wie sie aus der DE-U-6 801 286 bekannt ist.

Derartige Kolben-Zylinder-Einheiten werden in aller Regel hydraulisch betrieben und dienen zum Einstellen bzw. Verstellen verschiedenster Vorrichtungen oder Einrichtungen. Während man die Rückführung des Kolbens aus einer Arbeitsstellung früher mit außenliegenden Federn durchgeführt hat, ist man später dazu übergegangen, derartige Kolben-Zylinder-Einheiten über einen zweiten Anschlußstutzen an einen Druckmittelspeicher anzuschließen, der bei hydraulischem Betrieb auch als Hydrospeicher bezeichnet wird und in einem geschlossenen Gehäuse eine Membran aufweist, auf deren einer Seite ein unter Druck stehendes Gas (i. a. Stickstoff) angeordnet ist, während die gegenüberliegende Seite der Membran über den zweiten Anschlußstutzen der Kolben-Zylinder-Einheit an deren Zylinder angeschlossen ist. Wird der Druckmittelspeicher über seinen Anschlußstutzen mit Druckmittel beaufschlagt, so drückt dieses das Gas mithin unter Verformung der Membran zusammen und baut einen entsprechenden Druck auf, der zum Zurückführen des Kolbens in seine Ausgangsstellung verwendet werden kann.

Um einen derartigen Hydrospeicher bei Betriebsaufnahme mit Druckmittel füllen zu können und die nicht zu vermeidenden Leckverluste ausgleichen zu können, ist gemäß der DE-U-6 801 286 in dem radial über die Kolbenstange hinausstehenden Abschnitt des Kolbens eine mit einem Rückschlagventil versehene Verbindungsleitung zwischen den beiderseits des Kolbens liegenden Zylinderabschnitten vorgesehen. Dabei ist das Rückschlagventil der Verbindungsleitung wegabhängig gesteuert und lediglich in der dem zweiten Anschlußstutzen benachbarten Endstellung des Kolbens zu öffnen, so daß kein Druckausgleich erfolgen kann, wenn der Kolben diese Endstellung nicht erreicht.

Aus der GB-A-1 142 172 ist es allerdings bei einer Ramme bekannt, ein Rückschlagventil, welches in einer Verbindungsleitung zwischen den beiderseits der Kolbenseitenflächen liegenden Zylinderabschnitte liegt, nicht weg-, sondern druckabhängig zu steuern.

Ein weiterer Nachteil der aus der DE-U-6 801 286 bekannten Kolben-Zylinder-Einheit besteht darin, daß die Verbindungsleitung in dem radial zur Kolbenstange vorstehenden Abschnitt des Kolbens angeordnet ist, da dieses einen Kolben entsprechend großen Durchmessers erfordert und damit auch ein entsprechend großer Zylinder erforderlich wird.

Der vorliegenden Erfindung liegt die Aufgabe zugrunde, die gattungsgemäße Kolben-Zylinder-Einheit dahingehend zu verbessern, daß in an sich bekannter Weise auch dann ein Druckausgleich zwischen den beiderseits des Kolbens liegenden Zylinderkammern erfolgen kann, wenn der Kolben seine dem zweiten Anschlußstutzen zugekehrte Endstellung nicht erreicht, wobei die Kolben-Zylinder-Einheit darüber hinaus einfach, robust und nicht zuletzt aufgrund möglichst kleiner Dimensionierung äußerst billig herstellbar sein soll.

Die Lösung dieser Aufgabe erfolgt erfindungsgemäß dadurch, daß das in der Verbindungsleitung angeordnete Rückschlagventil in an sich bekannter Weise derart gesteuert ist, daß es stets geöffnet ist, wenn der Kolben an seiner ersten Stirnfläche mit Arbeitsdruck beaufschlagt ist, wobei die Verbindungsleitung außer dem den Kolben als Bohrung durchsetzenden Abschnitt aus zwei innerhalb der Kolbenstange verlaufenden, jeweils als Bohrung ausgebildeten Abschnitten besteht, von denen der dem Kolben benachbarte eine (erste) Abschnitt in Richtung derKolbenstange verläuft und zu dem den Kolben durchsetzenden Abschnitt fluchtet und der andere (zweite) Abschnitt radial zur Kolbenstange verläuft und den ersten Abschnitt mit der Ringkammer verbindet, und wobei das Rückschlagventil in den einander zugekehrten Verbindungsleitungsabschnitten des Kolbens und der Kolbenstange angeordnet ist.

Aufgrund des Umstandes, daß sich der den Kolben durchsetzende Abschnitt der Verbindungsleitung in dem zur Kolbenstange fluchtenden Abschnitt befindet, braucht der Kolbendurchmesser mithin nur geringfügig größer als der aus Festigkeitsgründen vorgegebene Durchmesser der Kolbenstange zu sein, so daß sich eine Kolben-Zylinder-Einheit mit einem minimalen Durchmesser verwirklichen läßt, die dabei einfach und robust aufgebaut ist und sich einfach und preiswert herstellen läßt, da die einzelnen Abschnitte der Verbindungsleitung durch Bohrungen gebildet werden.

Bevorzugte Ausgestaltungen der vorliegenden Erfindung sind in Unteransprüchen beschrieben.

Die Erfindung ist nachstehend an einem Ausführungsbeispiel unter Bezugnahme auf eine Zeichnung weiter erläutert.

Die Zeichnung zeigt eine erfindungsgemäße Kolben-Zylinder-Einheit 1 mit einem Druckmittelspeicher 2 für hydraulische Betätigung, mithin also einen Hydrozylinder mit Hydrospeicher, dessen im Zylinder 3 geführter, an einer Kolbenstange 4 befestigter Kolben 6 an seiner vor- und nachstehend mit "erster" Stirnseite bezeichneten einen Stirnseite 7 mit Hydrauliköl zu beaufschlagen ist, welches über einen an einem Endabschnitt des Zylinders 3 angeordneten Anschlußstutzen 8 gesteuert in den Zylinder 3 zu leiten ist.

Es ist erkennbar, daß der Zylinder 3 im wesentlichen aus einem Rohrabschnitt 3' besteht, an dessen Enden jeweils ein Zylinderendstück 9 bzw. 10 angeordnet ist. Das Zylinderendstück 9, welches einen mit einer Bohrung 12 versehenen Anlenkansatz 13 aufweist, der mit dem Zylinderstück 9 verschweißt ist, ist seinerseits mit dem Rohrabschnitt 3' verschweißt, wobei sich der Anschlußstutzen 8 an dem vorstehend beschriebenen Ende der Kolben-Zylinder-Einheit 1 befindet.

An dem gegenüberliegenden Ende ist der Rohrabschnitt 3' mit dem dort befindlichen Zylinderendstück 10 nicht unlösbar verbunden, um die Montage und ggf. Demontage der Kolbenstange 4 des Kolbens 6 durchführen zu können. Vielmehr ist das buchsenförmige Zylinderendstück 10 mit einem Außengewinde 14 versehen und in ein entsprechendes Innengewinde eingeschraubt, welches sich an diesem Ende des Rohrabschnittes 3' befindet. Zur Erzielung der erforderlichen Dichtigkeit ist zwischen dem Zylinderendstück 9 und der Innenseite des Rohrabschnittes 3' des Zylinders 3 eine Dichtung 16 angeordnet, bei der es sich um eine normale Standarddichtung handelt.

Zwei weitere Dichtungen 17 sind an diesem Ende der Kolben-Zylinder-Einheit 1 zwischen der Kolbenstange 4 und der im Querschnitt kreisförmigen Innenseite des Zylinderendstückes 10 angeordnet.

An diesem Ende der Kolben-Zylinder-Einheit 1 befindet sich ein zweiter Anschlußstutzen 18 für den Hydrospeicher 2, der in den Anschlußstutzen 18 mit einem mit entsprechendem Außengewinde versehenen Anschluß 19 eingeschraubt ist.

Das an diesem Ende befindliche Ende der Kolbenstange 4 besitzt - ebenso wie der Anlenkansatz 13 - eine Bohrung 21 und ist, wie in der in der Zeichnung dargestellten Seitenansicht nicht erkennbar ist, mittig mit einem Schlitz versehen, der sich von seinem freien äußeren Ende über einen Abschnitt in Richtung auf das andere Ende der Kolbenstange 4 hin erstreckt, wie dieses an sich bekannt ist.

Der ebenfalls eine Dichtung 22 zur Innenwandung 23 des Zylinders 3 aufweisende Kolben 6 ist zudem noch an seiner Umfangsfläche mit einem Führungsband 24 versehen und besitzt an seiner vor- und nachstehend mit "erster Stirnseite" bezeichneten, radial verlaufenden Beaufschlagungsseite 7 eine Ausgestaltung, die verhindert, daß die erste Stirnseite 7 sich ohne Freilassung eines Raumes 26 in voller Größe an die Innenseite des Zylinderendstückes 9 anlegen kann. Vielmehr ist, wie dieses aus der Zeichnung erkennbar ist, stets ein solcher Raum 26 vorhanden, so daß sich in diesem bei Zufuhr von unter Druck stehendem Druckmittel über die in der Zeichnung nicht dargestellte Anschlußleitung an den ersten Anschlußstutzen 8 in Richtung des Pfeiles 27 im Raum 26 ein Druck aufbauen kann (das Druckmittel kann aus dem Anschlußstutzen 8 durch eine im Zylinder 3 befindliche Bohrung 28 in den Raum 26 einströmen).

Soll die Kolbenstange 4 zwecks Betätigung irgendeiner Einrichtung, Vorrichtung oder eines Bauteils (in der Zeichnung nicht gezeichnet) aus der in der Zeichnung eingestellten einen Endlage in Richtung des Pfeiles 29 nach links bewegt werden, so öffnet die betreffende Bedienungsperson ein in der sich an den ersten Anschlußstutzen 8 anschließenden Leitung angeordnetes KugelveNtil und es kommt zu einem Strömen von Hydrauliköl in Richtung des Pfeiles 27 in den Raum 26, wobei dann mithin auf den Kolben 6 eine Kraft ausgeübt wird, die dem Produkt des aufgebauten Druckes (von beispielsweise 180 bar) multipliziert mit der Projektionsfläche der ersten Stirnseite 7 auf eine rechtwinklig zur Mittelachse 31 verlaufenden Ebene entspricht und es kommt aufgrund dieses Druckes ze einer Bewegung der Kolbenstange 4 in Richtung des Pfeiles 29.

Ohne daß an dieser Stelle bereits darauf eingegangen werden soll, wie Druckmittel in die Ringkammer 32 gelangt und wie in dieser ein Druck aufgebaut wird, wird hiervon an dieser Stelle einmal ausgegangen - also entsprechend dem üblichen Betriebszustand -, so daß demgemäß festgestellt werden kann, daß der Kolben 6 mit seiner ringförmigen zweiten Stirnseite 33 einen Druck auf die in der Ringkammer 32 befindliche Hydraulikflüssigkeit ausübt, so daß diese bei der Bewegung der Kolbenstange 4 und des Kolbens 6 in Richtung des Pfeiles 29 nach links über den zweiten Anschlußstutzeri 18 in den Hydrospeicher entweicht und dort auf die bereits weiter oben beschriebene Membran drückt, so daß die auf der anderen Seite der Membran in einer geschlossenen Kammer vorhandene Gasfüllung (Stickstoff) entsprechend zusammengedrückt wird.

Es sei noch darauf verwiesen, daß die Fläche der zweiten Stirnseite 33 des Kolbens 6 kleiner ist als dessen erste Stirnseite, so daß in der Ringkammer 32 in normalem Betriebszustand bei Beaufschlagung des Raumes 26 mit Druckmittel ein kleinerer Druck herrscht als im Raum 26.

Soll zwecks entsprechender Rückbetätigung der mit der Kolben-Zylinder-Einheit 1 zu betätigenden Einrichtung o. dgl. eine Rückbewegung entgegen dem Pfeil 29 erfolgen, so betätigt die Bedienungsperson mithin den in der Zeichnung nicht dargestellten Kugelhahn, so daß dem Anschlußstutzen 8 und damit dem Raum 26 kein unter Druck stehendes Druckmittel mehr zugeführt wird. Vielmehr ist die an den ersten Anschlußstutzen 8 anschließende Leitung dann "offen" und ohne Überdruck zur Rückströmung von Hydraulikflüssigkeit frei. Der hierfür erforderliche Druck wird von dem Hydrospeicher 2 ausgeübt, der die in der Ringkammer 32 vorhandene Hydraulikflüssigkeit unter entsprechendem Druck hält und bei der Rückbewegung lediglich ein Ausschieben ohne beachtlichen Gegendruck bewirken muß.

Nun kommt es wie weiter oben dargelegt, im Verlaufe des Betriebes zwangsläufig zu gewissen Leckverlusten an den Dichtungen 16, 17, was im Verlaufe des Betriebes schließlich zu einem Ausfall der Kolben-Zylinder-Einheit 1 führen würde, wenn man nicht die Leckverluste (unter entsprechendem Druck) ausgleicht.

Dieses erfolgt bei der vor- und nachstehend beschriebenen erfindungsgemäßen Ausgestaltung ebenso wie das anfängliche Auffüllen der Ringkammer 32 bzw. des Druckmittelspeichers 2 selbsttätig dadurch, daß zwischen dem ersten Anschlußstutzen 8 und dem zweiten Anschlußstutzen 18 eine Verbindung geschaffen worden ist, über welche stets ein Druckausgleich erfolgen kann, wenn der Kolben 6 an seiner ersten Stirnseite 7 von dem Druckmittel mit Druck beaufschlagt wird, während die Verbindung unterbrochen ist, wenn der Kolben 6 an seiner ersten Stirnseite 7 nicht von unter Druck stehendem Druckmittel beaufschlagt wird, sondern die Zuflußleitung offen ist und das Hydrauliköl zurückströmt. Diese Verbindungsleitung ist, wie aus der Zeichnung erkennbar ist, innerhalb des Zylinders 3 angeordnet, und zwar erstreckt sie sich durch den Kolben 6 und einen Abschnitt der Kolbenstange 4. Beide sind nämlich mit einer auf der Mittelachse 31 liegenden Bohrung 34 bzw. 36 versehen, wobei sich an die axial verlaufende Bohrung 36 eine radial verlaufende Bohrung 37 anschließt, die bis zur Ringkammer 32 führt und in jeder Kolbenstellung mit dieser verbunden ist.

Wie weiterhin aus der Zeichnung erkennbar ist, erweitert sich die im Kolben 6 vorgesehene Bohrung 34 an dem der Kolbenstange 4 zugekehrten Ende des Kolbens 6 und bildet dort einen Sitz 38 für eine Kugel 39, die in dem Erweiterungsabschnitt 34' der Bohrung 34 liegen kann, also einen Durchmesser aufweist, der kleiner ist als die Länge des Erweiterungsabschnittes 34'. Auch die Bohrung 36 weist einen Erweiterungsabschnitt 36' auf. In diesem ist eine unter Vorspannung stehende Druckfeder 41 angeordnet, die sich mithin an ihrem einen Ende an der Schulter 42 abstützt, die sich aufgrund der Erweiterung der Bohrung 36 bildet, und mit ihrem anderen Ende an der Kugel 39, so daß sie diese zunächst einmal in Anlage am Kugelsitz 38 hält.

Wird der Raum 26 durch Druckmittelzufuhr gemäß dem Pfeil 27 mit Druck beaufschlagt und der Kolben 6 mithin in Richtung des Pfeiles 29 nach links bewegt, so kann auch Druckmittel in die Bohrung 34 des Kolbens 6 einströmen und die Kugel 39 entgegen der Wirkung der Druckfeder 41 drücken, wobei die Kugel 39 am freien Ende des Erweiterungsabschnittes 36' zur Anlage kommt. Dort dichtet sie indes den Erweiterungsabschnitt 36' und damit die Bohrung 36 nicht ab, sondern es sind an diesem "zweiten" Kugelsitz Schlitze 43 vorgesehen, an denen unter Druck stehendes Druckmittel stets aus der Bohrung 34 - an der Kugel 39 vorbei -in die Bohrung 36 strömen kann.

Bei Betriebsaufnahme findet mithin zunächst einmal dieser Vorgang statt, d. h. außer dem Raum 26 und den Bohrungen 34, 36 wird auch die Ringkammer 32 mit Hydraulikflüssigkeit gefüllt und damit über den zweiten Anschlußstutzen 18 auch der entsprechende Teil des Druckmittelspeichers 2, bis es aufgrund der geometrischen Verhältnisse zu einem Gleichgewichtszustand kommt, wenn sich die Kolbenstange 4 in Richtung des Pfeiles 29 ganz nach links bewegt hat.

Wird in dieser Stellung der in der Zuflußleitung und damit am ersten Anschlußstutzen 8 liegende Druck durch Betätigen des nicht dargestellten Kugelventils weggenommen, so hat dieses zur Folge, daß der im Hydrospeicher 2 und der Ringkammer 32 herraschende Druck sich nicht nur auf die zweite Stirnseite 33 des Kolbens 6 auswirkt, sondern über die Bohrungen 37, 36, 36' auch auf die Kugel 39, daß diese in die dargestellte Stellung gedrückt wird, in welcher sie mithin dicht am Kugelsitz 38 anliegt, so daß die jenseits der Kugel 39 befindliche Druckmittelflüssigkeit mithin entgegen dem Pfeil 27 ausströmen kann, aber trotzdem (unter entsprechendem Druck stehendes) Druckmittel in der Ringkammer 32 und im Hydrospeicher 2 verbleibt.

Es ist erkennbar, daß etwaige Leckverluste nach dem gleichen Prinzip automatisch ausgeglichen werden, wie die anfängliche Auffüllung erfolgt, und daß demgemäß auch nicht im Verlaufe des Betriebes ein Druckabbau erfolgt, der ein umständliches Nachfüllen unter entsprechendem Druck etc. erfordert.

Aus den gleichen Gründen ist ohne weiteres einleuchtend, daß man bei der erfindungsgemäßen Kolben-Zylinder-Einheit mit Standarddichtungen und nicht sonderlich hoch qualitativen Oberflächen auskommt, da nämlich die Größe des Leckverlustes (selbstverständlich innerhalb vernünftiger Grenzen) im Gegensatz zu dem oben beschriebenen Stand der Technik völlig unkritisch ist.

Dieses hat aber auch gleichzeitig eine höhere Standzeit zur Folge, da bekanntlich Dichtungen mit geringen Leckverlusten größere Anpreßkräfte an die Dichtflächen erfordern, was wiederum bei einer entsprechenden Relativbewegung zu entsprechend höherem Verschleiß führt.

Die erfindungsgemäße Kolben-Zylinder-Einheit erfüllt mithin sämtliche Aufgaben gemäß den an sie gestellten Anforderungen in geradezu optimaler Weise, wobei die hierfür getroffenen Maßnahmen, nämlich die Ausbildung der Bohrungen 34, 36 sowie die Anordnung der Druckfeder 41 und der Kugel 39 mit außerordentlich geringem Aufwand zu praktizieren sind, da man die Kolbenstange zu Bearbeitungszwecken ohnehin eingespannt hat und es mithin keiner zusätzlichen Ausrichtarbeit bedarf, um die Bohrungen herzustellen. Die Montage der Feder und der Kugel ist ersichtlich denkbar einfach, und es kommt hinzu, daß diese Mehrkosten zumindest z. T. dadurch kompensiert werden, daß die Innenwandung 23 des Zylinders 3 keine besonders hohen Glätteanforderungen stellt und weiterhin die zum Einsatz kommenden Dichtungen aufgrund ihrer Standardausführungen nennenswert preiswerter sind als die Spezialdichtungen, wie sie bei dem vergleichbaren Stand der Technik vorgesehen sein müssen, um die Leckverluste und den damit verbundenen Druckabfall so klein wie nur irgend möglich zu machen.

## Patentansprüche

1. Kolben-Zylinder-Einheit (1), deren im Zylinder (3) geführter, an einer Kolbenstange (4) befestigter Kolben (6) an seiner einen (ersten) Stirnfläche (7) mit einem unter einem vorgegebenen Arbeitsdruck stehenden Druckmittel, insbesondere Hydrauliköl, zu beaufschlagen ist, welches über einen an einem Endabschnitt des Zylinders (3) angeordneten ersten Anschlußstutzen (8) gesteuert in den Zylinder (3) zu leiten ist, und an seiner gegenüberliegenden anderen (zweiteN) Stirnfläche (33), die kleiner als die erste Stirnfläche (7) ist, mit Druckmittel zu beaufschlagen ist, welches sich in einer von einem mittleren Abschitt der Kolbenstange (4), der Innenwandung des Zylinders (3), der zweiten Stirnfläche (33) des Kolbens (6) und einem Zylinder-Endstück (10) gebildeten Ringkammer (32) befindet und mit ainem Druckmittelspeicher (2) in Verbindung steht, der über einen am anderen Endabschnitt (10) des Zylinders (3) angeordneten zweiten Anschlußstutzen (18) mit der Ringkammer (32) verbunden ist, wobei zwischen den jeweils mit einem Anschlußstutzen (8 bzw. 18) in Verbindung stehenden, durch den Kolben (6) voneinander getrennten Zylinderkammern (26, 32) eine den Kolben (6) durchsetzende, mit einem Rückschlagventil (38, 39,41) verschließbare Verbindungsleitung (34, 36, 37) vorhanden ist, über welche ein Druckausgleich zwischen den beiden Zylinderkammern erfolgen kann, wenn der Kolben (6) an seiner ersten Stirnfläche (7) von dem Druckmittel mit Arbeitsdruck beaufschlagt ist, und welche durch das Rückschlagventil (38, 39,41) verschlossen ist, wenn der Kolben (6) nur an seiner zweiten Stirnfläche (32) mit Druck beaufschlagt ist, dadurch gekennzeichnet, daß das in der Verbindungsleitung (34, 36, 38) angeordnete Rückschlagventil (38, 39,41) in an sich bekannter Weise derart druckabhängig gesteuert ist, daß es stets geöffnet ist, wenn der Kolben (6) an seiner ersten Stirnfläche (7) mit Arbeitsdruck beaufschlagt ist, wobei die Verbindungsleitung (34, 36, 38) außer aus dem den Kolben (6) als Bohrung durchsetzenden Abschnitt (34) aus zwei innerhalb der Kolbenstange (4) verlaufenden, jeweils als Bohrung ausgebildeten Abschnitten (36, 37) besteht, von denen der dem Kolben (6) benachbarte eine (erste) Abschnitt (36) in Richtung der Kolbenstange (4) verläuft und zu dem den Kolben (6) durchsetzenden Abschnitt (34) fluchtet und der andere (zweite) Abschnitt (37) radial zur Kolbenstange (4) verläuft und den ersten Abschnitt (36) mit der Ringkammer (32) verbindet, und wobei das Rückschlagventil (38, 39, 40) in den einander zugekehrten Verbindungsleitungsabschnitten (34, 36) des Kolbens (6) und der Kolbenstange (4) angeordnet ist.

2. Kolben-Zylinder-Einheit (1) nach Anspruch 1, dadurch gekennzeichnet, daß das Rückschlagventil (38, 39,41) in an sich bekannter Weise aus einer Kugel (39) und einer Druckfeder (41) besteht, wobei sich die Druckfeder (41) an ihrem einen Ende in einem erweiterten Bohrungsabschnitt (36') des ersten Verbindungsleitungsabschnittes (36) der Kolbenstange (4) und an ihrem anderen Ende an der Kugel (39) abstützt und diese in Richtung auf die erste Stirnfläche (7) des Kolbens gegen einen Kugelsitz (38) des Kolbens (6) drückt, wenn dieser an seiner zweiten Stirnfläche (33) mit Druck beaufschlagt ist.

3. Kolben-Zylinder-Einheit (1) nach Anspruch 2, dadurch gekennzeichnet, daß die Vorspannung der Feder (4) veränderbar ist.

4. Kolben-Zylinder-Einheit (1) nach Anspruch 3, dadurch gekennzeichnet, daß sich die Kugel (39) bei Druckbeaufschlagung der ersten Stirnfläche (7) des Kolbens (6) unter elastischer Verformung der Feder (41) an einen zweiten Kugelsitz anlegt, an dem ein als schlitzförmige Ausnehmung (43) ausgebildeter Strömungspfad vorhanden ist, durch welchen bei Anlage der Kugel (39) am zweiten Kugelsitz Druckmittel durch die in der Kolbenstange (4) vorhandenen Abschnitte (36, 37) der Verbindungsleitung (34, 36, 37) strömen kann.

## Claims

1. A piston and cylinder unit (1) whose piston (6) is guided in the cylinder (3), is secured to a piston rod (4) and is adapted to be energized by way of one (a first) end face (7) with a pressure medium, more particularly hydraulic fluid, at a predetermined working pressure, the fluid being adapted to be supplied in controlled fashion to the cylinder (3) by way of a first port (8) disposed at an end part of the cylinder (3), the piston being adapted to be energized, by way of its opposite other (second) end face (33), the same being smaller than the first end face (7), with pressure medium which is present in an annular chamber (32) bounded by a central part of the piston rod (4), the cylinder inner wall (3), the second piston end face (33) and a cylinder end member (10) and which communicates with a pressure medium accumulator (2) communicating with the chamber (32) by way of a second port (18) disposed at the other end part (10) of the cylinder (3), a communicating line (34, 36, 37) which extends through the piston (6) and which is closable by a check valve (38, 39, 41) being present between the cylinder chambers (26, 32) which communicate with a respective port (8, 18) and are separated from one by the piston (6), it being possible for the pressure between the two cylinder chambers to be equalized by way of the latter line when the piston (6) is energized by way of its first end face (7) with the pressure medium at working pressure, such line being closed by the check valve (38, 39, 41) when the piston (6) is pressurized only by way of its second end face (32), characterised in that the check valve (38, 39, 41) in the communicating line (34, 36, 38) is in known manner so controlled in dependence upon pressure as always to be open when the piston (6) experiences working pressure on its first end face (7), the communicating line (34, 36, 38) comprising, in addition to the part (34) which extends through the piston (6) as a bore, two parts (36, 37) which extend in the piston rod (4) and which are each in the form of a bore, one (the first) part (36) which is adjacent the piston (6) extending in the direction of the piston rod (4) and being in alignment with the part (34) extending through the piston (6) while the other (second) part (37) extends radially of the piston rod (4) and connects the first part (36) to the annular chamber (32), the check valve (38 - 40) being disposed in those communicating lines parts (34, 36) of the piston (6) and piston rod (4) which are near one another.

2. A unit (1) according to claim 1, characterised in that the check valve (38, 39, 41) is embodied in known manner by a ball (39) and a compression spring (41), the compression spring (41) bearing at one end in a widened bore part (36') of the first communicating line part (36) of the piston rod (4) and bearing at its other end on the ball (39) and pressing the same towards the first piston end face (7) on to a ball seat (38) of the piston (6) when the same is pressurized by way of its second end face (33).

3. A unit (1) according to claim 2, characterised in that the biasing or preloading of the spring (4) is variable.

4. A unit according to claim 3, characterised in that in response to pressurisation of the first piston end face (7) the ball (39) engages a second ball seat with resilient deformation of the spring (41), the second seat being formed with a slot- like aperture which, when the ball (39) engages the second ball seat, enables pressure medium to flow through the communicating line parts (36, 37) present in the piston rod (4).

## Revendications

1. Vérin (1), dont le piston (6), fixé à une tige de piston (4) et coulissant dans le cylindre (3), est soumis, sur l'une (première) de ses faces frontales (7), à l'action d'un fluide, en particulier de l'huile hydraulique, sous une pression de travail prédéterminée, fluide que l'on envoie sous commande dans le cylindre (3) par une première tubulure de raccordement (8) située sur une section d'extrémité du cylindre (3) et est soumis, sur l'autre (seconde) face frontale opposée (33), qui est plus petite que la première face frontale (7), à l'action d'un fluide sous pression, qui se trouve dans une chambre annulaire (32) formée d'une section médiane de la tige de piston (4), de la paroi intérieure du cylindre (3), de la seconde face frontale (33) du piston (6) et d'une pièce d'extrémité (20) du cylindre, et est en liaison avec un accumulateur de fluide sous pression (2), qui est relié à la chambre annulaire (32) par une seconde tubulure de raccordement (18) située sur l'autre section d'extrémité (10) du cylindre (3), un conduit de liaison (34, 36, 37)) obstruable par un clapet de retenue (38, 39, 41) et traversant le piston (6), étant prévu entre les chambres de cylindre (26, 32) séparées l'une de l'autre par le piston (6) et reliées chacune à une tubulure de raccordement (8 ou 18) et par lequel peut s'opérer un équilibre de pression entre les deux chambres de cylindre quand le piston (6) est soumis, sur sa première face frontale (7), à la pression de travail du fluide sous pression, et qui est obturé par le clapet de retenue (38, 39, 41) quand le piston (6) n'est soumis à la pression que sur sa seconde face frontale (32), caractérisé par le fait que le clapet de retenue (38, 39, 41) monté dans le conduit de liaison (34, 36, 38) est commandé, de manière connue en soi, en fonction de la pression, de manière qu'il reste toujours ouvert quand le piston (6) est soumis à la pression de travail sur sa première surface frontale (7), la conduite de liaison (34, 36, 38) étant constituée, outre la section (34) traversant le piston (6) sous forme d'alésage, par deux sections (36, 37), chacune sous forme d'alésage, ménagées dans la tige de piston (4), dont l'une, la section (première) (36) adjacente au piston (6) s'étend en direction de(la tige de piston (4) et est alignée avec la section (34) traversant le piston (6) et dont l'autre, la (seconde) section (37) s'étend radialement par rapport à la tige de piston (4) et relie la première section (36) à la chambre annulaire (32), et le clapet de retenue (38, 39,40) étant monté dans les sections de conduit de liaison (34, 36)) qui se font face, du piston (6) et de la tige de piston (4).

2. Vérin (1) selon la revendication 1, caractérisé par le fait que le clapet de retenue (38, 39,41) est constitué, de manière connue en soi, par une bille (39) et un ressort de pression (41), ce dernier étant en appui, par une de ses extrémités dans une section d'alésage élargie (36') de la première section du conduit de liaison (36) de la tige de piston (4) et, par son autre extrémité, sur la bille (39) et rappelle celle-ci, en direction de la première surface frontale (7) du piston, contre un siège de bille (38) du piston (6), quand celui-ci est soumis à la pression sur sa seconde surface frontale (33).

3. Vérin (1) selon la revendication 2, caractérisé par le fait que la précontrainte du ressort (4) est variable.

4. Vérin (1) selon la revendication 3, caractérisé par le fait que la bille (39), lors de l'action de la pression sur la première surface frontale (7) du piston (6), s'applique contre un second siège de bille, en déformant élastiquement le ressort, siège sur lequel est prévue une voie d'écoulement formée par un évidement en forme de fente (43), par lequel, lorsque la bille (39) est en appui contre son second siège, du fluide sous pression peut s'écouler par les sections (36, 37) conduit de liaison (34, 36, 37) prévues dans la tige de piston (4).
